# EUROPÄISCHE PATENTSCHRIFT

(11) **EP 2 135 270 B1**
(45) Veröffentlichungstag und Bekanntmachung des Hinweises auf die Patenterteilung: **26.09.2012**
(21) Anmeldenummer: 08717013.0
(22) Anmeldetag: 21.02.2008
(51) Int. Cl.: H01H 25/04, H01H 23/12

(54) **SCHALTERANORDNUNG FÜR EIN KRAFTFAHRZEUG**
SWITCH ARRANGEMENT FOR A MOTOR VEHICLE
ENSEMBLE COMMUTATEUR POUR VÉHICULE À MOTEUR

(30) Priorität: 23.02.2007 DE 102007008909
(43) Veröffentlichungstag der Anmeldung: 23.12.2009
(73) Patentinhaber: Leopold Kostal GmbH & Co. KG, 58513 Lüdenscheid (DE)
(72) Erfinder: BÖCKING, Michael, 44369 Dortmund (DE)
(86) Internationale Anmeldenummer: PCT/EP2008/052132
(87) Internationale Veröffentlichungsnummer: WO 2008/101990

(56) Entgegenhaltungen:
- EP-A- 1 375 325
- US-A1- 2005 284 737

## Beschreibung

Die Erfindung betrifft eine Schalteranordnung für ein Kraftfahrzeug, mit mindestens einem Kipp- oder Schiebeschalter, der ein Schaltergehäuse und einen Schalthebel aufweist, wobei der Schalthebel senkrecht zu seiner axialen Erstreckung verkippbar oder verschiebbar ist, mit einem Betätigungsknopf, der mit einem Endabschnitt des Schalthebels verbunden ist, wobei der Betätigungsknopf das Gehäuse für mindestens einen Druckschalter ausbildet.

Derartige Schalteranordnungen sind aus der US 2005/284737 A1 und der EP 1 375 325 A2 bekannt.

Eine weitere Schalteranordnung ist aus der DE 10 2004 058 127 A1 bekannt. Dieses Dokument zeigt in einem Ausführungsbeispiel einen kombinierten Druck- und Schiebeschalter. Ein Betätigungsknopf ist mit den Schaltstößeln von zwei Schiebeschaltern verbunden, wobei die Schaltstößel durch den Betätigungsknopf in mehrere Betätigungsrichtungen verschoben werden können. Darüber hinaus können durch Druck auf den Betätigungsknopf die Schaltstößel axial mit einer Kraft beaufschlagt werden, wodurch die Schaltelemente Druckschaltfunktionen ausführen. Derartige Schaltelemente mit kombinierten Druck- und Kipp- bzw. Schiebeschalterfunktionen sind intern weitaus komplexer aufgebaut als einfache Kipp- oder Schiebeschalter und dadurch relativ kostenaufwendig.

Es stellte sich die Aufgabe, einfache Kipp- oder Schiebeschalter mit mehreren besonders kostengünstigen Druckschaltfunktionen auszustatten bzw. bekannte Druck- und Kipp- bzw. Schiebekombinationsschalter auf einfache und kostengünstige Weise mit mehreren zusätzlichen Druckschaltfunktionen auszurüsten.

Diese Aufgabe wird erfindungsgemäß dadurch gelöst, dass der Betätigungsknopf das Gehäuse für mehrere Druckschalter ausbildet, die jeweils ein Betätigungselement aufweisen, und die mindestens eine Schaltmatte und mindestens eine Leiterplatte aufweisen.

Besonders vorteilhaft ist es, wenn die mindestens eine Leiterplatte als flexible Leiterplatte ausgebildet ist.

Weitere vorteilhafte Ausgestaltungen und Weiterbildungen ergeben sich aus den abhängigen Ansprüchen und der nachfolgenden Figurenbeschreibung. Im folgenden wird ein Ausführungsbeispiel anhand der Zeichnung dargestellt und näher erläutert. Es zeigen
- Figur 1: eine vereinfachte Schnittansicht einer Schalteranordnung,
- Figur 2: eine Prinzipskizze der Schalteranordnung.

Die Figur 2 zeigt in einer schematischen Darstellung eine erfindungsgemäße Schalteranordnung in einer Draufsicht. Erkennbar ist ein transparent dargestellter Betätigungsknopf (14) zur Betätigung von zwei Kipp- oder Schiebeschaltern (1, 2). Die Kipp- oder Schiebeschalter (1, 2) weisen jeweils einen Schalthebel (5, 6) auf, deren Endabschnitte (7, 8) durch den transparent dargestellten Betätigungsknopf (14) hindurch erkennbar sind. Durch eingezeichnete Pfeile sind die möglichen Betätigungsrichtungen der Schalthebel (5, 6) gekennzeichnet. Ersichtlich ist, dass der erste Kipp- oder Schiebeschalter (1) eine Schalterbetätigung in zwei Betätigungsrichtungen vorsieht, während der zweite Kipp- oder Schiebeschalter (2) eine Schalterbetätigung in vier Betätigungsrichtungen ermöglicht. Schalterbetätigungen in den Richtungen senkrecht zur Längsachse des Betätigungsknopfes (14) werden durch Druck auf eine Längsseite des Betätigungsknopfes (14) ausgelöst. Je nach Lage des Angriffpunkts der Betätigungskraft wird dabei entweder nur einer der Kipp- oder Schiebeschalter (1, 2), oder aber beide Kipp- oder Schiebeschalter (1, 2) gemeinsam betätigt.

Erfolgt die Druckbetätigung seitlich auf den Betätigungsknopf (14) etwa auf der Höhe eines der Schalthebel (5, 6), so wird wirkt der Betätigungsknopf (14) als ein einarmiger Hebel mit dem Schalthebel (6, 5) des jeweils anderen Kipp - oder Schiebeschalters (2, 1) als Lagerstelle. Aufgrund der Kräfteaufteilung wirkt die Betätigungskraft damit stärker auf den nächstliegenden Schalthebel (5, 6), so dass der entsprechende Kipp- oder Schiebeschalter (1, 2) als erster betätigt wird. Erfolgt die Druckbetätigung etwa mittig zwischen den beiden Schalthebeln (5, 6), so können auch beide Kipp- oder Schiebeschalter (1, 2) zugleich betätigt werden.

Ein üblicher Anwendungsfall für die skizzierte Schalteranordnung besteht in der Steuerung eines mehrteiligen beweglichen Gegenstands, etwa eines motorisch beweglichen Sitzes in einem Kraftfahrzeug.

Die Figur 1 zeigt eine Schalteranordnung in einer vereinfachten Schnittdarstellung. Auf einer Trägerplatte (9) sind zwei Kipp- oder Schiebeschalter (1, 2) angeordnet. Die Trägerplatte (9) kann eine Leiterplatte, ein Stanzgitter oder ein sonstiger elektrischer Schaltungsträger sein, und dient außer zur mechanischen Befestigung auch zur elektrischen Kontaktierung der Kipp- oder Schiebeschalter (1, 2). Selbstverständlich können auf der Trägerplatte (9) auch weitere, hier nicht dargestellte elektrische oder elektronische Komponenten angeordnet und elektrisch kontaktiert sein.

Der innere Aufbau der beiden Kipp- oder Schiebeschalter (1, 2), die entsprechend der Figur 2, als Zweiwege- und Vierwegeschalter ausgeführt sein können, ist in der Schnittansicht nicht im Detail dargestellt, da diese Einzelheiten für die weitere Erläuterung ohne Belang sind und als bekannt vorausgesetzt werden können.

Die Kipp- oder Schiebeschalter (1, 2) weisen jeweils ein Schaltergehäuse (3, 4) und einen Schalthebel (5, 6) auf, welcher die Fläche eines Gehäuseteils (10) eines hier nicht näher beschriebenen Gerätegehäuses, durchragt. Die Schalthebel (5, 6) sind in den jeweiligen Schaltergehäusen (3, 4) verschiebbar oder um eine Lagerstelle verkippbar gelagert.

Die freien Endabschnitte (7, 8) der Schalthebel (5, 6), die beispielsweise als kugel- oder ellipsoidförmige Anformungen ausgebildet sein können, sind beweglich an einem Rahmen (11) gelagert, welcher ein Teil eines für beide Kipp- oder Schiebeschalter (1, 2) gemeinsamen Betätigungsknopfes (14) bildet. Der Rahmen (11) ist von einer Knopfkappe (21) umfasst, deren äußere Flächen zugleich die zugänglichen Außenflächen des Betätigungsknopfes (14) bilden.

Um unabhängig von den Kipp- oder Schiebeschaltern (1, 2) Druckschaltfunktionen zu realisieren, sind zwei Druckschalter (15, 16) in den Betätigungsknopf (14) integriert. Hierzu ist in einem freigehaltenen Zwischenraum zwischen dem Rahmen (11) und der Innenseite der Knopfkappe (21) im Inneren des Betätigungsknopfes (14) eine Leiterplatte (12) angeordnet. Um eine besonders einfache Montage zu ermöglichen, ist die Leiterplatte (12) vorzugsweise als flexible Leiterplatte ausgeführt. Ein Abschnitt der Leiterplatte (12) kann so durch Ausnehmungen des Rahmens (11) und des Gehäuseteils (10) hindurchgeführt, und an einer Verbindungsstelle (22) mit der Trägerplatte (9) elektrisch kontaktiert werden.

Auf der Leiterplatte (12) liegt eine Schaltmatte (13) auf, die mehrere Anformungen (19, 20) ausbildet, welche zusammen mit nichtdargestellten Kontakten auf der Leiterplatte (12) jeweils einen Druckschalter (15, 16) ausbilden. Die Anformungen (19, 20) sind durch Ausnehmungen auf der Oberseite des Betätigungsknopfs (14) hindurchgeführt und schließen mit Betätigungselementen (17, 18) in Form von Tastenknöpfen ab, die sich bis zur äußere Oberfläche des Betätigungsknopfes (14) erstrecken und dort betätigt werden können.

Damit ist auf einfache und kostengünstige Weise eine Druckschaltfunktion in den Betätigungsknopf von mindestens einem Kipp- oder Schiebeschalter integriert. Die Realisierungsmöglichen der Erfindung sind dabei selbstverständlich nicht auf das dargestellte Ausführungsbeispiel beschränkt. So kann die Anzahl der in den Betätigungsknopf integrierten Druckschalter selbstverständlich frei an die jeweiligen Anwendungserfordemisse angepasst werden. Ebenso ist die Anzahl der durch einen gemeinsamen Betätigungsknopf betätigbaren Kipp- oder Schiebeschalter frei festlegbar. So kann insbesondere auch vorgesehen sein, in einen Betätigungsknopf, der zur Betätigung nur eines Kipp- oder Schiebeschalters vorgesehen ist, einen einzigen Druckschalter zu integrieren.

### Bezugszeichen

- 1: erster Kipp- oder Schiebeschalter
- 2: zweiter Kipp- oder Schiebeschalter
- 3: erstes Schaltergehäuse
- 4: zweites Schaltergehäuse
- 5: erster Schalthebel
- 6: zweiter Schalthebel
- 7: Endabschnitt (des ersten Schalthebels)
- 8: Endabschnitt (des zweiten Schalthebels)
- 9: Trägerplatte
- 10: Gehäuseteil
- 11: Rahmen
- 12: Leiterplatte
- 13: Schaltmatte
- 14: Betätigungsknopf
- 15: erster Druckschalter
- 16: zweiter Druckschalter
- 17: erstes Betätigungselement
- 18: zweites Betätigungselement
- 19: erste Anformung
- 20: zweite Anformung
- 21: Knopfkappe
- 22: Verbindungsstelle

## Patentansprüche

1. Schalteranordnung für ein Kraftfahrzeug,
mit mindestens einem Kipp- oder Schiebeschalter, der ein Schaltergehäuse und einen Schalthebel aufweist, wobei der Schalthebel senkrecht zu seiner axialen Erstreckung verkippbar oder verschiebbar ist,
mit einem Betätigungsknopf, der mit einem Endabschnitt des Schalthebels verbunden ist,
wobei der Betätigungsknopf das Gehäuse für mindestens einen Druckschalter ausbildet,
**dadurch gekennzeichnet,**
**dass** der Betätigungsknopf (14) das Gehäuse für mehrere Druckschalter (15, 16) ausbildet, die jeweils ein Betätigungselement (17, 18) aufweisen, und die mindestens eine Schaltmatte (13) und mindestens eine Leiterplatte (12) aufweisen.

2. Schalteranordnung nach Anspruch 1, **dadurch gekennzeichnet, dass** die Leiterplatte (12) eine flexible Leiterplatte ist.

3. Schalteranordnung nach Anspruch 1, **dadurch gekennzeichnet, dass** der Betätigungsknopf (14) aus zumindest einem Rahmen (11) und einer am Rahmen (11) befestigten Knopfkappe (21) besteht, und dass der Rahmen (11) die Verbindung zum mindestens einem Schalthebel (5, 6) herstellt.

4. Schalteranordnung nach Anspruch 3, **dadurch gekennzeichnet, dass** die Schaltmatte (13) und die Leiterplatte (12) zwischen Rahmen (11) und Knopfkappe (21) angeordnet sind.

5. Schalteranordnung nach Anspruch 1, **dadurch gekennzeichnet, dass** das Betätigungselement (17, 18) durch eine Ausnehmung der Knopfkappe (21) bis zu einer Außenfläche der Knopfkappe (21) hindurchgeführt ist.

## Claims

1. Switch arrangement for a motor vehicle,
having at least one toggle switch or slide switch which has a switch housing and an operating lever, with the operating lever capable of being tilted or displaced vertically to its axial extension,
with an actuating button which is connected to an end section of the operating lever,
for which purpose the actuating button forms the housing for at least one pushbutton switch,
**characterised in that**
the actuating button (14) forms the housing for several pushbutton switches (15, 16) each of which has an actuating element (17, 18) and has at least one keypad (13) and at least one printed circuit board (12).

2. Switch arrangement according to Claim 1, **characterised in that** the printed circuit board (12) is a flexible printed circuit board.

3. Switch arrangement according to Claim 1, **characterised in that** the actuating button (14) is made up of at least one frame (11) and a button cover (21) attached to the frame (11), and that the frame (11) establishes the connection to the at least one operating lever (5, 6).

4. Switch arrangement according to Claim 3, **characterised in that** the keypad (13) and the printed circuit board (12) are located between the frame (11) and the button cover (21).

5. Switch arrangement according to Claim 1, **characterised in that** the actuating element (17, 18) projects through a cut-out in the button cover (21) to an outer surface of the button cover (21).

## Revendications

1. Agencement de commutation pour un véhicule automobile,
avec au moins un commutateur basculant ou coulissant, qui est doté d'un boîtier et d'un levier de commutation, sachant que le levier de commutation peut être basculé ou coulissé perpendiculairement à son étendue axiale,
avec un bouton d'actionnement, qui est relié à une section finale du levier de commutation,
sachant que le bouton d'actionnement forme le boîtier pour au moins un commutateur à poussoir,
**caractérisé en ce que**
le bouton d'actionnement (14) forme le boîtier pour plusieurs commutateurs à poussoir (15, 16), qui présentent chacun un élément d'actionnement (17, 18) et qui sont dotés d'au moins un tapis de commutation (13) et d'au moins une plaquette de circuits imprimés (12).

2. Agencement de commutation selon la revendication 1, **caractérisé en ce que** la plaquette de circuits imprimés (12) est une plaquette de circuits flexible.

3. Agencement de commutation selon la revendication 1, **caractérisé en ce que** le bouton d'actionnement (14) est composé d'au moins un cadre (11) et d'une coiffe de bouton (21), qui est fixée au cadre (11), et que ledit cadre (11) établit la liaison à au moins un levier de commutation (5, 6).

4. Agencement de commutation selon la revendication 3, **caractérisé en ce que** le tapis de commutation (13) et la plaquette de circuits imprimés (12) sont disposés entre le cadre (11) et la coiffe de bouton (21).

5. Agencement de commutation selon la revendication 1, **caractérisé en ce que** l'élément d'actionnement (17, 18) est conduit à travers un évidement de la coiffe de bouton (21) jusqu'à une face extérieure de ladite coiffe de bouton (21).
